# EUROPÄISCHE PATENTSCHRIFT

(11) **EP 0 522 595 B1**
(45) Veröffentlichungstag und Bekanntmachung des Hinweises auf die Patenterteilung: **23.08.1995**
(21) Anmeldenummer: 92111895.6
(22) Anmeldetag: 13.07.1992
(51) Int. Cl.: F28F 21/08, F28F 3/02, B23K 1/00

(54) **Wärmeaustauscher**
Heat-exchanger
Echangeur de chaleur

(30) Priorität: 11.07.1991 DE 4122961
(43) Veröffentlichungstag der Anmeldung: 13.01.1993
(73) Patentinhaber: Klöckner-Humboldt-Deutz Aktiengesellschaft, 51149 Köln (DE); AKG AUTOKüHLER GmbH & Co. KG, D-34363 Hofgeismar (DE)
(72) Erfinder: Esche, Dieter, Dipl.-Ing., W-5000 Köln 90 (DE); Klocke, Michael, Dipl.-Ing., W-5650 Solingen 19 (DE); Roschinski, Dieter, Dipl.-Ing., W-5000 Köln 90 (DE); Weitzenbürger, Hans, Dipl.-Ing., W-5000 Köln 90 (DE); Brüggemann, Werner, Dipl.-Ing., W-3523 Grebenstein (DE); Palm, Hans Jürgen, Dipl.-Ing., W-3500 Kassel (DE)

(56) Entgegenhaltungen:
- EP-A- 0 271 084
- DE-A- 1 953 438
- US-A- 4 209 064
- PATENT ABSTRACTS OF JAPAN vol. 011, no. 057 (M-564) 21. Februar 1987 & JP-A-61 217 697 (NIPPON DENSO CO LTD) 27. September 1986

## Beschreibung

Die Erfindung betrifft einen Wärmeaustauscher und ein Verfahren zum flüssigkeitsdichten Verbinden von Schalen zu den Wärmeaustauscher bildenden Scheibenkörpern. Die Schalen weisen zur Lenkung des zu kühlenden Mediums symmetrisch zu ihrer Längsmittelachse eingeprägte Sichen auf.

Das Bauprinzip eines derartigen Wärmeaustauschers ist aus der DE-OS 31 48 941 bekannt. Dabei ist dieser Wärmeaustauscher aus Blech gefertigt und wird als wassergekühlter Ölkühler eingesetzt. Um den Wärmeaustauscher gegen Korrosion, insbesondere durch Wasser und Sauerstoff zu schützen, müssen die Blechplatten allseitig korrosionsgeschützt ausgebildet sein. Dazu werden die Blechplatten im allgemeinen aus Edelstahl gefertigt. Zudem weist ein derartig hergestellter Wärmeaustauscher ein nicht unerhebliches Gewicht auf.

Die JP-A 61217697 beschreibt einen aus Aluminium hergestellten Wärmeaustauscher, dessen den Wärmeaustauscher bildenden Scheibenkörper aber nicht aus einzelnen Schalen zusammengesetzt sind, sondern jeder Scheibenkörper aus einer einzigen Platte hergestellt ist, wobei diese Platte entlang einer Längskante zusammengefaltet und auf auf der gegenüberliegenden Seite verlötet wird. Weiter weist der in der japanischen Druckschrift beschriebene Wärmeaustauscher keine Strömungsleitkörper auf, die aus in die Schalen eingeprägten Sicken mit einem flachen Boden bestehen und weiterhin sind die vorhandenen Strömungsleitkörper nicht klappsymmetrisch zu der Längsmittelachse der Platte in diese eingeprägt. Somit stoßen die Strömungsleitkörper einzelner Scheibenkörper maximal punktuell zusammen und können somit keine sichere Verbindung gewährleisten.

Der Erfindung liegt die Aufgabe zugrunde, diese Nachteile zu vermeiden und darüber hinaus einen Wärmetauscher bereitzustellen, der insgesamt kostengünstiger ist.

Diese Aufgabe wird erfindungsgemäß durch die Merkmale der unabhängigen Patentansprüche gelöst. Die Verwendung von Aluminiumschalen zur Herstellung des Wärmeaustauschers ermöglicht eine deutliche Reduzierung des Gewichts, was insbesondere beim Einsatz im Fahrzeugbau vorteilhaft ist. Zudem können aufwendige Korrosionsschutzmaßnahmen entfallen, da entsprechend korrosionsbeständige Aluminiumlegierungen zur Verfügung stehen. Dadurch, daß die Strömungsleitkörper aus in die Schalen eingeprägten Sicken bestehen, die einen flachen Boden aufweisen, ist einerseits der Einsatz von einfach herstellbaren Prägewerkzeugen für eine kostengünstige Produktion der Schalen möglich. Andererseits gewährleistet der flache Boden eine sichere Verbindung der zu Scheibenkörpem zusammenzusetzenden Schalen. Dieser Vorteil tritt in Verbindung mit der klappsymmetrischen Einprägung der Strömungsleitkörper in die Schalen zu deren Längsmittelachse auf, da dadurch beim Zusammenlegen von einzelnen Schalen zu einem Scheibenkörper die Schalen immer mit dem Boden der Strömungsleitkörper zusammenliegen. Durch die symmetrische Ausbildung der Schalen können diese im übrigen alle gleich gefertigt werden und es sind darüberhinaus Montagefehler durch die sonst mögliche falsche Zusammenfügung von Schalen ausgeschlossen. Weiterhin gewährleisten die im Bereich des Bodens der Strömungsleitkörper zusammenliegenden Schalen eine sichere Verbindung der Schalen dadurch, daß die Schalen an diesen Bereichen flächig miteinander verlötet werden. Dies erfolgt nach dem Verfahrensanspruch durch eine beidseitige Plattierung oder Belegung mit Lötfolie oder Bestreichung mit Lötpulver und anschließendes Erhitzen der zu einem Scheibenkörper zusammengesetzten Schalen in einem Luftofen oder einem Flußmittelbad, wobei die Schalen und Scheibenkörper durch die angegebenen Einrichtungen zueinander fixiert werden.

Durch diese Ausgestaltung wird also insgesamt ein gegenüber dem Stand der Technik sehr leichter Wärmeaustauscher geschaffen, der aber sehr kostengünstig herstellbar ist. Dabei weist der Wärmeaustauscher aber eine hohe Festigkeit auf.

In Weiterbildung der Erfindung sind die Strömungsleitkörper sind mit einem Anstellwinkel von 3° bis 14°, vorzugsweise 8° zu der Längsachse der Schalen angeordnet. Dabei sind in Weiterbildung unmittelbar aufeinanderfolgende Strömungsleitkörper einer Reihe zu abwechselnden Seiten der Längsachse der Schale ausgerichtet. Hierdurch und durch die ebenfalls in Weiterbildung vorgesehene unterschiedlich ausgerichteten Strömungsleitkörper von benachbarten Reihen wird eine insgesamt verlustarme Durchströmung des Wärmeaustauschers bei gleichzeitig hohen Wärmeübergangswerten erzielt.

Die weiterhin erfindungsgemäß vorgesehenen maximalen und minimalen Abstände von benachbarten Strömungsleitkörpem haben in mehrerlei Hinsicht erfindunsgemäße Vorteile. Einerseits hat sich herausgestallt, daß der vorgegebene minimale Abstand nicht unterschritten werden darf, um bei der der Fertigung der Scheibenkörper diese möglichst einfach fertigen zu können. Dabei ist allen angegebenen Verfahren gemeinsam, daß nach dem Lötvorgang überflüssiges Lot aus den Scheibenkörpem herausfließen kann, ohne daß sich zwischen benachbarten Strömungsleitkörpem aufgrund eines zu geringen Abstandes Stopfen durch nicht abfließendes und erstarrendes Lot bilden. Andererseits darf der Abstand zwischen benachbarten Reihen von Strömungsleitkörpem nicht zu groß werden, da dann eine wirkungsvolle Umlenkung und damit gute Wärmetauschwerte ausbleiben. Für den minimalen Abstand von benachbarten Strömungsleitkörpem hat sich ein Wert von dem 0,65-fachen der Länge eines Strömungsleitkörpers als besonders vorteilhaft erwiesen, während der Wert für den maximalen Abstand bei dem 0,9-fachen der Länge eines Strömungsleitkörpers liegt. Ebenfalls soll der minimale Abstand von einem Strömungsleitkörper zu einer Seitenumrandungsrippe als günstigsten Wert das 0,65-fache der Länge eines Strömungsleitkörpers betragen. Die Höhe einer in eine Schale eingeprägten Sicke beträgt vorzugsweise das 0,065-fache der Länge eines Strömungsleitkörpers, so daß sich insgesamt ein Abstand von zwei zu einem Scheibenkörper zusammengesetzten Schalen von dem 0,13-fachen der Länge eines Strömungsleitkörpers ergibt. Dabei haben sich in dem angegebenen Wertebereichen insbesondere mit den bevorzugten Werten gute Wärmeübergangsleistungen bei sicher vermiedener Verstopfungsgefahr beim Lötvorgang herausgestellt.

In Weiterbildung der Erfindung reichen die Strömungsleitkörper bis an den Bereich des Zulaufs und Ablaufs heran. Dadurch ist insbesondere in diesen Bereichen großer materialgeschwächter Öffnungen eine sichere Verbindung von einzelnen Schalen gewährleistet, so daß durch das in der Regel unter Überdruck stehende zu kühlende Medium hervorgerufene Verformungen der Scheibenkörper vermieden werden. Dabei ist insbesondere, wenn die Breite des Zulaufs und des Ablaufs angenähert der Breite durch den Scheibenkörper entspricht, in Richtung der Längsmittelachse eine Verstärkungsrippe in den Zulauf und den Ablauf eingesetzt. Eine derartige Rippe beeinflußt die Durchströmung nicht nachweisbar, sorgt aber für eine wesentlich höhere Stabilität des Wärmeaustauschers und verhindert insbesondere ein Ausbauchen von Zulauf und Ablauf.

Im übrigen ist der Zulauf und Ablauf so gestaltet, daß sich in diesen Bereichen keine Totwassergebiete bilden können. Dies ist insbesondere beim Befüllen oder Entleeren des Wärmeaustauschers wichtig. Gegenenfalls kann -beispielsweise bei senkrechter Anordnung der Schalen an der tiefsten und höchsten geodätischen Stelle des Wärmeaustauschers im Bereich des Zulaufs und/oder des Ablaufs eine Entflüftungsleitung vorgesehen sein.

Wie schon zuvor ausgeführt, sind die in Weiterbildung der Erfindung angegebenen Verfahren zum flüssigkeitsdichten Verbinden von Schalen allesamt daraufhin ausgerichtet, eine kostengünstig herstellbare Lötverbindung anzugeben, die eine sichere Verbindung von aufeinanderliegenden Schalen gewährleistet, wobei aber andererseits Verstopfungen durch nicht abfließendes Lot vermieden werden.

Weitere Vorteile der Erfindung sind der Zeichnungsbeschreibung zu entnehmen, in der ein in den Figuren dargestelltes Ausführungsbeispiel der Erfindung beschrieben ist.

Es zeigen:
Fig.1: Eine Draufsicht auf einen Ausschnitt einer erfindungsgemäß ausgestalteten Schale eines Wärmeaustauschers,
Fig.2: einen Schnitt gemäß Fig.1.

Jeweils zwei erfindungsgemäß ausgestaltete Schalen 1 werden zu einem Scheibenkörper zusammengesetzt, die wiederrum paketförmig unter Einfügung von Luftleitkörpern aufeinander geschichtet zu einem Wärmeaustauscher zusammengesetzt werden. Die Schalen 1 weisen einen Zulauf 2 und einen entsprechend ausgebildeten Ablauf auf der nicht dargestellten gegenüberliegenden Seite der Schale 1 auf. Der Zulauf 2 wie auch der Ablauf weisen eine Strömungsbreite auf, die angenähert der Strömungsbreite durch den Scheibenkörper entspricht. Die Strömungsbreite in dem Scheibenkörper wird von einer umlaufenden Seitenumrandungsrippe 3 festgelegt, wobei in die Schalen 1 eingeprägte Sicken die Strömungsbreite stellenweise verringern. Der Zulauf 2 wie auch der Ablauf ist von einer in der Richtung der Längsmittelachse entlang der Schale ausgerichtete Verstärkungsrippe 5 durchschnitten. Der Strömungsquerschnitt des Zulaufs 2 und des Ablaufs ist so bemessen, daß er dem Strömungsquerschnitt von mehreren Scheibenkörpern entspricht.

Die Strömungsleitkörper 4, die von jeweils zwei miteinander verlöteten Sicken gebildet werden und bis unmittelbar an den Zulauf und den Ablauf heranreichen, sind in einem Winkel von vorzugsweise 8° zu der Längsachse der Schalen angestellt. Dabei sind aufeinanderfolgende Strömungsleitkörper 4 wie auch in einer Reihe nebeneinander angeordnete Strömungsleitkörper 4 jeweils zu unterschiedlichen Seiten entlang der Längsachse der Schale 1 ausgerichtet. Bei einer Länge einer Sicke 4 von beispielsweise 16 mm beträgt in einer bevorzugten Ausführung der minimale Abstand von benachbarten Strömungsleitkörpern 10,4 mm und der maximale Abstand zwischen benachbarten Strömungsleitkörpern 4, 14,4 mm.

In die Seitenumrandungsrippe 3 sind Ausnehmungen eingelassen, in die Nasen 6 eingreifen. Dabei sind die zu den Nasen 6 zugehörenden Ausnehmungen an dem gegenüberliegenden Ende der Schale 1 angeordnet. Gleichzeitig ist der Ablauf an dem gegenüberliegenden Ende der Schale 1 so ausgebildet, daß ein Vorsprung 7 in die Ablauföffnung hineinragt. Der Vorsprung 7 greift beim Zusammensetzen von Scheibenkörpern entsprechend in die anliegende Schale des benachbarten Scheibenkörpers ein und stellt somit eine Fixierung von zwei benachbarten Scheibenkörpern dar.

Die aus jeweils zwei Platten bestehenden Scheibenkörper, die unter Einfügung von Lamellen 8 zu einem kompletten Wärmeaustauscher zusammengesetzt werden, werden in einem Vakuumofen oder in einem Luftofen oder in einem Flußmittelbad miteinander verlötet.

## Patentansprüche

1. Wärmeaustauscher für eine Brennkraftmaschine mit mehreren, zu flüssigkeitsdichten Scheibenkörpem zusammengesetzten Schalen (1) aus Metall, wobei die Scheibenkörper paketförmig und mit gegenseitigem Abstand aufeinander geschichtet angeordnet sind und in Strömungsverbindung mit einem Zulauf und einem Ablauf für ein den Wärmeaustauscher durchströmendes und von Strömungsleitkörpem gelenktes, zu kühlendes Medium stehen, wobei
die Schalen (1) aus Leichtmetall gefertigt und zwischen den Scheibenkörpem Lamellen (8) angeordnet sind, die Strömungsbreite in dem Scheibenkörper von einer umlaufenden Rippe (3) festgelegt ist und die Strömungsleitkörper (4) aus in die Schalen (1) eingeprägten Sicken bestehen, die einen flachen Boden aufweisen und jeweils klappsymetrisch zu Längsmittelachse der Schalen angeordnet sind.

2. Wärmeaustauscher nach Anspruch 1,
***dadurch gekennzeichnet,*** daß die Strömungsleitkörper (4) in die Schalen (1) beidseits deren Längsmittelachse in Reihen nebeneinander angeordnet sind.

3. Wärmeaustauscher nach einem der vorherigen Ansprüche,
***dadurch gekennzeichnet,*** daß die Strömungsleitkörper (4) mit einem Anstellwinkel von 3° bis 14°, vorzugsweise 8° zu der Längsachse der Schalen (1) angeordnet sind.

4. Wärmeaustauscher nach einem der vorherigen Ansprüche,
***dadurch gekennzeichnet,*** daß unmittelbar aufeinanderfolgende Strömungsleitkörper (4) einer Reihe zu abwechselnden Seiten der Längsachse ausgerichtet sind.

5. Wärmeaustauscher nach einem der Ansprüche 2 - 4,
***dadurch gekennzeichnet,*** daß unmittelbar nebeneinanderliegende Strömungsleitkörper (4) von benachbarten Reihen zu unterschiedlichen Seiten der Längsachse ausgerichtet sind.

6. Wärmeaustauscher nach einem der vorherigen Ansprüche,
***dadurch gekennzeichnet,*** daß der maximale Abstand von benachbarten Strömungsleitkörpem (4) dem 0,6- bis 1,4-fachen, vorzugsweise dem 0,9-fachen der Länge eines Strömungsleitkörpers (4) beträgt.

7. Wärmeaustauscher nach einem der vorherigen Ansprüche,
***dadurch gekennzeichnet,*** daß der minimale Abstand von benachbarten Strömungsleitkörpem (4) dem 0,4- bis 0,9-fachen, vorzugsweise dem 0,65-fachen der Länge eines Strömungsleitkörpers (4) beträgt.

8. Wärmeaustauscher nach einem der vorherigen Ansprüche,
***dadurch gekennzeichnet,*** daß der minimale Abstand von einem Strömungsleitkörper (4) zu einer Seitenumrandungsrippe (3) einer Schale (1) das 0,4- bis 0,9-fache, vorzugsweise das 0,65-fache der Länge eines Strömungsleitkörpers (4) beträgt.

9. Wärmeaustauscher nach einem der vorherigen Ansprüche,
***dadurch gekennzeichnet,*** daß die Höhe einer in eine Schale (1) eingeprägten Sicke dem 0,04- bis 0,1-fachen, vorzugsweise dem 0,065-fachen der Länge eines Strömungsleitkörpers (4) beträgt.

10. Wärmeaustauscher nach einem der vorherigen Ansprüche,
***dadurch gekennzeichnet,*** daß die Strömungsleitkörper (4) bis an den Bereich des Zulaufs (2) und Ablaufs heranreichen.

11. Wärmeaustauscher nach einem der vorherigen Ansprüche,
***dadurch gekennzeichnet,*** daß die Strömungsbreite des Zulaufs (2) und des Ablaufs angenähert der Strömungsbreite durch den Scheibenkörper entspricht.

12. Wärmeaustauscher nach einem der vorherigen Ansprüche,
***dadurch gekennzeichnet,*** daß in der Richtung der Längsmittelachse eine Verstärkungsrippe (5) den Zulauf (2) und Ablauf durchschneidet.

13. Verfahren zum flüssigkeitsdichten Verbinden von Schalen zu Scheibenkörpem eines Wärmeaustauschers für eine Brennkraftmaschine, wobei die Scheibenkörper paketförmig und mit gegenseitigem Abstand aufeinander geschichtet angeordnet sind und in Strömungsverbindung mit einem Zulauf und einem Ablauf für ein den Wärmeaustauscher durchströmendes und von Strömungsleitkörpem gelenktes, zu kühlendes Medium stehen, wobei die Schalen aus Leichtmetall gefertigt und zwischen den Scheibenkörpem Lamellen angeordnet sind, die Strömungsleitkörper aus in die Schalen eingeprägten Sicken bestehen, die einen flachen Boden aufweisen und die Strömungsleitkörper in die Schalen jeweils klappsymetrisch zu deren Längsmittelachse eingeprägt sind,
***dadurch gekennzeichnet,*** daß die Schalen (1) beidseitig plattiert oder mit Lötfolie belegt oder mit Lötpulver bestrichen in einem Luftofen oder in einem Flußmittelbad miteinander derart im Bereich des Bodens aneinanderliegender Sicken verlötet werden, daß aufeinandergelegte Schalen (1) durch in den Seitenumrandungsrippen (3) angeordnete und zusammenwirkende Ausnehmungen und Nasen (6) fixiert werden und daß unter Zwischenfügung der Lamellen (8) aufeinanderliegende Scheibenkörper durch einen in die Ablauföffnung des einen Scheibenkörpers hineinragenden Vorsprung (7) des anderen Scheibenkörpers fixiert werden.

## Claims

1. A heat exchanger for an internal combustion engine comprising a number of metal shells (1) fitted together to form liquid-tight disc members or flat bodies, the disc members or flat bodies being arranged in a stack and spaced apart from one another and being connected for flow purposes to an inlet and an outlet for a medium to be cooled, the medium flowing through the heat exchanger and being guided by flow guide members, wherein the shells (1) are made of light metal and plates or spacers (8) are disposed between the disc members or flat bodies, the flow width in the disc members or flat bodies being determined by a peripheral rib (3), and the flow guide members (4) comprising beads embossed in the shells (1) and having a flat bottom, and so disposed that, when folded, they are symmetrical with the longitudinal central axis of the shells.

2. A heat exchanger according to claim 1, characterised in that the flow guide members (4) in the shells (1) are disposed adjacent one another in rows on each side of the longitudinal central axis of the shells.

3. A heat exchanger according to either one of the preceding claims, characterised in that the flow guide members (4) are disposed at an angle of 3° to 14°, preferably 8°, to the longitudinal axis of the shells (1).

4. A heat exchanger according to any of the preceding claims, characterised in that immediately successive flow guide members (4) in a row are aligned towards alternating sides of the longitudinal axis.

5. A heat exchanger according to any of claims 2 to 4, characterised in that immediately adjacent flow guide members (4) in neighbouring rows are aligned towards different sides of the longitudinal axis.

6. A heat exchanger according to any of the preceding claims, characterised in that the maximum spacing between neighbouring flow guide members (4) is 0.6 to 1.4 times, preferably 0.9 times, the length of a flow guide member (4).

7. A heat exchanger according to any of the preceding claims, characterised in that the minimum spacing between neighbouring flow guide members (4) is 0.4 to 0.9 times, preferably 0.65 times, the length of a flow guide member (4).

8. A heat exchanger according to any of the preceding claims, characterised in that the minimum spacing between a flow guide member (4) and a peripheral side rib (3) of a shell (1) is 0.4 to 0.9 times, preferably 0.65 times, the length of a flow guide member (4).

9. A heat exchanger according to any of the preceding claims, characterised in that the height of a bead embossed in a shell (1) is 0.04 to 0.1 times, preferably 0.065 times, the length of a flow guide member (4).

10. A heat exchanger according to any of the preceding claims, characterised in that the flow guide members (4) extend to near the inlet (2) and outlet.

11. A heat exchanger according to any of the preceding claims, characterised in that the flow width of the inlet (2) and of the outlet is approximately equal to the flow width through the disc member.

12. A heat exchanger according to any of the preceding claims, characterised in that a reinforcing rib (5) intersects the inlet (2) and the outlet in the direction of the longitudinal central axis.

13. A method for the liquid-tight joining of shells to form disc members or flat bodies of a heat exchanger for an internal combustion engine, the disc members or flat bodies being stacked and spaced apart and being connected for flow purposes to an inlet and an outlet for a medium to be cooled, the medium flowing through the heat exchanger and being guided by flow guide members, wherein the shells are made of light metal and plates or spacers are disposed between the disc members or flat bodies, the flow guide members comprising beads embossed in the shells and having a flat bottom, and the flow guide members being embossed in the shells so that, when folded, they are symmetrical with the longitudinal central axis of the shell, characterised in that the shells (1) are plated or coated with soldering or welding foil or with soldering or weld powder on each side and the bottom regions of adjacent beads are welded or soldered together in an air oven or in a flux bath, that superposed shells (1) are secured by cooperating recesses and lugs (6) disposed in the peripheral side ribs (3), and that superposed disc members are secured, with the interposition of plates or spacers (8), by a projection (7) which extends from one disc member into the outlet opening of the other disc member.

## Revendications

1. Echangeur de chaleur pour moteur à combustion interne, comprenant :
- plusieurs coquilles métalliques (1) assemblées pour former des plaques creuses étanches vis-à-vis des liquides,
- ces plaques creuses sont disposées en plusieurs couches espacées entre elles, de manière à former un bloc,
- les plaques, à travers une entrée et une sortie, sont reliées par l'écoulement d'un fluide à refroidir traversant l'échangeur et guidé par des déflecteurs,
- les coquilles (1) sont en métal léger, - des lamelles (8) sont intercalées entre les plaques,
cet échangeur présentant les caractéristiques suivantes :
- la largeur de l'écoulement à l'intérieur des plaques creuses est définie par une nervure périphérique (3),
- les déflecteurs (4) sont constitués par des nervures embouties en creux dans les coquilles (1), ces déflecteurs présentant un fond plat et symétrique par rapport au plan longitudinal médian des coquilles.

2. Echangeur selon la revendication 1, caractérisé en ce que les déflecteurs (4) de l'écoulement portés par une coquille, sont disposés en rangées côte à côte de chaque côté de l'axe longitudinal médian de la coquille,.

3. Echangeur selon une des revendications précédentes, caractérisé en ce que les déflecteurs (4) sont inclinés, par rapport à l'axe longitudinal de la coquille, d'un angle de 3° à 14°, de préférence 8°.

4. Echangeur selon l'une des revendications précédentes, caractérisé en ce que les déflecteurs se succédant directement dans une rangée, sont orientés alternativement vers un côté ou l'autre de l'axe longitudinal.

5. Echangeur selon l'une des revendications 2 à 4, caractérisé en ce que les déflecteurs (4) directement voisins de deux rangées voisines sont orientés respectivement vers des côtés différents de l'axe longitudinal.

6. Echangeur selon l'une des revendications précédentes, caractérisé en ce que l'intervalle maximal entre deux déflecteurs (14) voisins est de 0,6 à 1,4 fois, de préférence 0,9 fois, la longueur d'un déflecteur.

7. Echangeur selon l'une des revendications précédentes, caractérisé en ce que l'intervalle minimal entre deux déflecteurs (4) voisins est de 0,4 à 0,9 fois, de préférence 0,65 fois, la longueur d'un déflecteur.

8. Echangeur selon l'une des revendications précédentes, caractérisé en ce que l'intervalle minimal séparant un déflecteur (4) d'une nervure périphérique latérale (3) d'une coquille (1), est de 0,4 à 0,9 fois, de préférence 0,65 fois, la longueur d'un déflecteur.

9. Echangeur selon l'une des revendications précédentes, caractérisé en ce que la hauteur d'une nervure emboutie dans une coquille (1) est de 0,04 à 0,1 fois, de préférence 0,065 fois, la longueur d'un déflecteur (4).

10. Echangeur selon l'une des revendications précédentes, caractérisé en ce que les déflecteurs (4) s'étendent jusqu'aux zones d'entrée (2) et de sortie.

11. Echangeur selon l'une des revendications précédentes, caractérisé en ce que la largeur de l'écoulement à l'entrée (2) et à la sortie est sensiblement le même que celle de l'écoulement à travers les déflecteurs.

12. Echangeur selon l'une des revendications précédentes, caractérisé en ce qu'une nervure de renforcement (5) traverse l'entrée (2) et la sortie, selon l'axe longitudinal médian.

13. Procédé pour réaliser la liaison, étanche aux liquides, de coquilles afin d'obtenir des plaques creuses d'un échangeur de chaleur pour moteur à combustion interne, dans lequel :
- les plaques creuses sont disposées en plusieurs couches espacées entre elles de manière à former un bloc,
- les plaques, à travers une entrée et une sortie, sont reliées par l'écoulement d'un fluide à refroidir traversant l'échangeur et guidé par des déflecteurs,
- les coquilles sont en métal léger,
- des lamelles sont intercalées entre les plaques,
- les déflecteurs sont constitués par des nervures embouties dans les coquilles et présentant un fond plat, ces nervures étant symétriques par rapport au plan longitudinal médian des coquilles,
procédé caractérisé en ce que :
- les coquilles (1) plaquées ou recouvertes par une pellicule de soudure, ou badigeonnées au moyen d'une poudre de soudure, sont soudées entre elles par l'intermédiaire des fonds de nervures en appui les uns sur les autres, dans un four à air ou par immersion dans un bain fluide,
- ces coquilles (1) assemblées sont fixées entre elles par interaction d'évidements et de dents (6) prévus sur les nervures périphériques latérales (3),
- des plaques creuses, après interposition de lamelles (8), sont fixées entre elles par pénétration de la saillie d'une plaque dans l'orifice de sortie de l'autre plaque.
